# FASCICULE DE BREVET EUROPEEN

(11) **EP 3 037 173 B1**
(45) Date de publication et mention de la délivrance du brevet: **25.04.2018**
(21) Numéro de dépôt: 15197393.0
(22) Date de dépôt: 01.12.2015
(51) Int. Cl.: B05B 11/00

(54) **SYSTÈME DE DISTRIBUTION D'UN PRODUIT FLUIDE**
VERTEILUNGSSYSTEM FÜR EIN FLÜSSIGES PRODUKT
SYSTEM FOR DISPENSING A FLUID PRODUCT

(30) Priorité: 23.12.2014 FR 1463290
(43) Date de publication de la demande: 29.06.2016
(73) Titulaire: Albéa le Tréport, 76470 Le Tréport (FR)
(72) Inventeur: BLOC, Richard, 76370 Derchigny-Graincourt (FR)
(74) Mandataire: Gevers & Orès

(56) Documents cités:
- FR-A1- 2 685 285
- FR-A1- 2 915 248
- FR-A1- 2 955 842
- JP-A- H07 223 663
- JP-A- H08 133 322

## Description

L'invention concerne un système de distribution d'un produit fluide, notamment d'un gel ou d'une crème, par exemple d'un produit cosmétique ou d'un produit pharmaceutique.

Le système de distribution comprend un flacon présentant un réservoir de conditionnement du produit et un organe de distribution qui est monté sur ledit flacon pour être en communication avec ledit réservoir afin d'être alimenté en produit. En particulier, le réservoir est surmonté par un col d'accès dans lequel l'organe de distribution est monté par coulissement jusqu'à venir en étanchéité pour permettre la distribution.

On connaît des flacons comprenant une paroi extérieure structurelle sur la surface intérieure de laquelle une membrane est disposée afin de former une poche souple pour contenir ledit produit. Pour bien préserver le produit de toute dégradation au contact de l'environnement extérieur, le produit peut être conditionné dans la poche en l'absence d'air (réalisation communément qualifiée de « airless ») et l'organe est apte à assurer la distribution du produit conditionné sans reprise d'air afin que, en cours d'utilisation, de l'air n'entre pas dans la poche en compensation du produit distribué.

Le document EP-0 571 280 décrit l'utilisation d'une bague de purge qui est interposée entre la partie inférieure d'une pompe de distribution et le réservoir en permettant la communication entre ladite pompe et le produit conditionné. En particulier, la bague est agencée pour, sur la course de montage de la pompe, pouvoir coulisser dans le réservoir en permettant l'évacuation d'air et de produit en excès dans un volume mort supérieur.

Ainsi, notamment en tenant compte des tolérances de remplissage du réservoir, il est possible de monter la pompe sur le flacon en évitant la présence de bulles d'air dans ledit réservoir, afin d'empêcher une dégradation du produit et/ou un désamorçage de la pompe.

Toutefois, en fin de course de montage de la pompe, l'étanchéité peut ne pas être réalisée de façon suffisamment fiable, notamment en relation avec une exigence forte quant à la préservation du produit de toute dégradation au contact de l'environnement extérieur.

L'invention vise à perfectionner l'art antérieur en proposant notamment un système de distribution dont le montage de l'organe de distribution dans le col d'un réservoir comprenant une poche souple peut être réalisé en assurant une absence d'air dans ladite poche, et ce tout en garantissant la fiabilité de l'étanchéité dudit montage.

A cet effet, l'invention propose un système de distribution d'un produit fluide, comprenant un flacon présentant un réservoir de conditionnement dudit produit qui est surmonté par un col d'accès audit réservoir, ledit flacon comprenant une paroi extérieure structurelle sur la surface intérieure de laquelle une membrane est disposée afin de former une poche souple pour contenir ledit produit, ledit système comprenant un organe de distribution qui est destiné à être monté dans le col pour être en communication avec le réservoir afin d'être alimenté en produit, ledit organe étant équipé d'une couronne inférieure d'étanchéité qui est agencée pour, sur une course de montage dudit organe, pouvoir coulisser dans le col en permettant l'évacuation d'air et de produit en excès dans un volume mort supérieur, le col comprenant une base présentant un resserrement dont la dimension intérieure est agencée pour que, en fin de course de montage de l'organe de distribution, la couronne inférieure vienne en interférence étanche sur la portion de membrane qui est disposée au niveau dudit resserrement afin de créer une étanchéité entre l'intérieur dudit réservoir et ledit volume mort.

D'autres objets et avantages de l'invention apparaîtront dans la description qui suit, faite en référence aux figures annexées, dans lesquelles :
- la figure 1 est une vue montrant partiellement un système de distribution selon un mode de réalisation de l'invention sur laquelle une pompe est représentée montée sur le col d'un flacon en cours d'utilisation, la figure 1a montrant un agrandissement de la partie supérieure du flacon ;
- les figures 2a à 2d sont des vues partielles représentant le montage de la pompe sur le col du flacon, respectivement en début de course de montage (figure 2a), sur la course de montage (figure 2b), en début d'interférence d'étanchéité inférieure (figure 2c) et en fin de montage étanche (figure 2d).

En relation avec les figures, on décrit ci-dessous un système de distribution d'un produit fluide, ledit produit fluide pouvant être un gel ou une crème, par exemple un produit cosmétique ou un produit pharmaceutique. Dans la description, les termes de positionnement dans l'espace sont pris en référence à la position du système représenté sur les figures.

En particulier, le système de distribution peut être du même type que celui décrit dans le document FR-2 978 020, par exemple pour permettre l'application d'un produit tel qu'un rouge à lèvre liquide (lip gloss en anglais) ou un produit de soin pour les lèvres.

Le système de distribution comprend un flacon 1 qui présente un réservoir 2 de conditionnement du produit fluide, ledit réservoir étant surmonté par un col 3 qui est agencé pour permettre l'accès audit réservoir, notamment pour y verser du produit fluide à conditionner et/ou pour distribuer le produit fluide qui y est conditionné.

En relation avec les figures, le flacon 1 comprend un tube cylindrique 1a dans lequel le réservoir 2 de conditionnement du produit est formé, ledit tube étant surmonté par une bague supérieure 1b de dimension extérieure réduite et dans laquelle le col 3 est formé.

Le flacon 1 comprend une paroi extérieure structurelle 4 à l'intérieur de laquelle une membrane 5 est disposée afin de former une poche souple pour contenir le produit fluide.

En particulier, la paroi extérieure structurelle 4 est réalisée à base d'un matériau thermoplastique rigide tel que le polypropylène. Par ailleurs, la membrane 5 est réalisée à base d'un matériau plastique souple, notamment à base de polyéthylène.

De façon avantageuse, le flacon 1 est réalisé par coextrusion soufflage de la paroi 4 et de la membrane 5, non seulement pour conférer facilement audit flacon la forme souhaitée, mais également pour plaquer la membrane 5 sur la surface intérieure de ladite paroi, afin de lui conférer des dimensions semblables aux dimensions de ladite surface intérieure. Ainsi, lorsque la membrane 5 est remplie de produit fluide, elle forme une poche souple qui épouse sensiblement la surface intérieure de la paroi structurelle 4.

En outre, comme représenté sur la figure 1a, la membrane 5 est désolidarisée de la paroi structurelle 4. Selon une réalisation, la membrane 5 présente une couche extérieure à base d'éthylène-alcool vinylique (EVOH) permettant une telle désolidarisation avec une paroi 4 à base de polypropylène.

Ainsi, lors d'un remplissage airless et d'une distribution sans reprise d'air du produit, la poche peut se rétracter dans la paroi 4 au fur et à mesure de ladite distribution (figure 1). Par ailleurs, la paroi structurelle 4 présente un orifice 6 pour permettre une telle rétraction, ledit orifice étant par exemple formé sur le fond 7 du tube cylindrique 1a.

Le système de distribution comprend un organe 8 de distribution qui est destiné à être monté dans le col 3, notamment après remplissage de la poche souple en produit fluide, et ce afin d'être en communication avec le réservoir 2 pour être alimenté en produit.

Dans le mode de réalisation représenté, l'organe 8 de distribution est une pompe dont le corps est équipé d'un gicleur 9 qui est destiné à être actionné en translation, notamment par l'intermédiaire d'un bouton poussoir non représenté, pour permettre la distribution de produit.

En particulier, l'organe 8 de distribution est équipé d'une couronne inférieure d'étanchéité 10 qui est agencée pour, sur une course de montage dudit organe, pouvoir coulisser dans le col 3 en permettant l'évacuation d'air et de produit en excès dans un volume mort supérieur 11.

Ainsi, le montage de l'organe de distribution 8 sur le flacon 1 peut être effectué en évitant la présence de bulles d'air dans le réservoir 2, afin d'empêcher une dégradation du produit et/ou un désamorçage dudit organe. Par ailleurs, le montage permet de tenir compte des tolérances de remplissage du réservoir 2 en évacuant avec l'air le produit éventuellement versé en excès dans le réservoir 2.

Dans le mode de réalisation représenté, le système de distribution comprend un manchon 12 qui est associé autour de la partie inférieure 13 de l'organe de distribution 8 et qui porte la couronne inférieure d'étanchéité 10. En particulier, le manchon 12 présente un puits central 14 dans lequel la partie inférieure 13 du corps de l'organe de distribution 8 est montée en contact serrant et étanche, la couronne inférieure d'étanchéité 10 étant formée autour d'une extrémité inférieure dudit puits central.

Le puits central 14 comprend un fond qui est pourvu d'un orifice inférieur 15 en regard duquel un orifice de la partie inférieure 13 de l'organe de distribution 8 est disposé, afin de permettre l'alimentation de l'organe de distribution 8 à travers lesdits orifices lorsque ledit organe est monté sur le flacon 1.

Le manchon 12 présente en outre une couronne supérieure 16 formée autour de l'extrémité supérieure du puits central 14, ladite couronne supérieure étant agencée pour assurer l'étanchéité du montage par interférence dans le col 3, le volume mort 11 étant formé entre ladite couronne supérieure et la couronne inférieure 10.

De plus, le manchon 12 présente un rebord supérieur 17 qui s'étend radialement depuis l'extrémité supérieure de la couronne supérieure 16, ledit rebord étant destiné à venir en butée axiale contre la paroi supérieure du col 3 en fin de course de montage de l'organe 8 dans ledit col.

De façon avantageuse, l'organe de distribution 8 est du type sans reprise d'air en compensation du volume de produit distribué, afin de ne pas faire entrer d'air dans le réservoir 2 en cours d'utilisation du système, et ainsi de préserver le produit de toute dégradation au contact de l'environnement extérieur.

En relation avec les figures, le manchon 12 est agencé pour ne disposer dans le col 3 que la partie inférieure 13 de l'organe de distribution 8, la partie supérieure 19 dudit organe, sur laquelle est formée l'orifice d'évent 18, restant en dehors dudit col en étant en outre isolée du réservoir 2 grâce aux couronnes d'étanchéité 10, 16.

Pour une bonne étanchéité du montage, le col 3 comprend une base qui présente un resserrement 20 dont la dimension intérieure est agencée pour que, en fin de course de montage, la couronne inférieure 10 vienne en interférence étanche sur la portion de membrane 5 qui est disposée au niveau dudit resserrement afin de créer une étanchéité entre l'intérieur du réservoir 2 et le volume mort 11.

En relation avec les figures, le resserrement 20 présente une géométrie en V formée par une portée supérieure 20a inclinée radialement vers l'intérieur et une portée inférieure 20b inclinée radialement vers l'extérieur. En particulier, le resserrement 20 présente, au niveau de la pointe du V, un diamètre intérieur minimal au niveau duquel la couronne inférieure 10 est destinée à venir en interférence étanche avec la membrane 5 pour assurer l'étanchéité en fin de course de montage.

De façon avantageuse, la portée supérieure 20a s'étend sous la bague 1b, et donc sous le col 3, tandis que la portée inférieure 20b s'étend au-dessus du tube 1a, et donc au-dessus du réservoir 2. Ainsi, en déportant le resserrement 20 sous le col 3, on s'affranchit des fluctuations de diamètre au niveau dudit col afin de mieux maitriser l'interférence d'étanchéité entre la couronne inférieure 10 et ledit resserrement, ce qui garantit une bonne étanchéité en fin de montage de l'organe de distribution 8.

En particulier, la formation d'un tel resserrement 20 est aisée lorsque le flacon 1 est réalisé par coextrusion soufflage, notamment en prévoyant dans le moule un bossage de forme complémentaire à celle du resserrement 20 souhaité. Par ailleurs, la réalisation de la membrane 5 avec une couche intérieure en matériau relativement souple, tel que le polyéthylène, permet à la portion de membrane 5 recouvrant le resserrement 20 de pouvoir être déformée par la couronne inférieure 10 et donc d'améliorer l'étanchéité.

La couronne inférieure 10 présente en outre un diamètre extérieur qui est compris entre le diamètre intérieur nominal du col 3 et le diamètre intérieur minimal du resserrement 20, ce qui permet à ladite couronne inférieure de pouvoir coulisser facilement dans ledit col lors du montage et de venir franchement en interférence au niveau dudit resserrement à la fin dudit montage.

Dans le mode de réalisation représenté, la couronne inférieure 10 est déformable radialement entre un état libre de montage et un état comprimé d'interférence étanche sur le resserrement 20. En particulier, la couronne inférieure 10 est déformable et présente un volet annulaire axial 10a relié au puits central 14 par une plateforme annulaire radiale 10b, ladite plateforme annulaire formant une charnière pour permettre le pivotement dudit volet entre ses deux états.

En relation avec les figures 2, on décrit le montage de l'organe de distribution 8 sur le flacon 1, notamment après le remplissage du réservoir avec le produit fluide à distribuer.

Sur les figures 2a et 2b, on voit que la couronne inférieure 10 est en état libre, et peut coulisser facilement sans interférence dans le col 3 grâce à son diamètre extérieur qui est inférieur au diamètre nominal dudit col. Par ailleurs, l'espace entre la couronne inférieure 10 et le col 3 permet à l'air présent dans le réservoir 2, et même à une petite quantité de produit contenue en excès dans ledit réservoir (figure 2b), de remonter vers le volume mort 11.

Comme représenté sur la figure 2c, une fois que le bord libre du volet 10a vient en contact contre le resserrement 20, la couronne inférieure 10 se déforme radialement, notamment par rabattement dudit volet sur le puits central 14, afin de permettre audit bord libre de franchir ledit resserrement. Les rainures d'éventation 16a aménagées en dessous de la couronne supérieure 16 permettent l'évacuation de l'air vers l'extérieur et évitent la mise en pression du réservoir 2.

Enfin, comme représenté sur la figure 2d, une fois que le rebord supérieur 17 du manchon 12 vient en butée contre le col 3, la couronne inférieure 10 se déforme à nouveau, notamment par déploiement radial du volet 10a sous le resserrement 20, pour atteindre son état comprimé d'interférence étanche sur ledit resserrement. Par ailleurs, la couronne supérieure 16 vient en interférence étanche contre la portion de membrane 5 disposée à proximité de l'ouverture supérieure du col 3.

Durant le montage, l'air présent dans le réservoir 2 est évacué dans le volume mort 11, où il reste emprisonné à la fin dudit montage. Par ailleurs, une fois que l'air est complètement évacué, une petite quantité de produit peut déborder au-dessus de la couronne inférieure 10 et rester contenue dans le volume mort 11 tandis que l'interférence étanche de la couronne supérieure 16 dans le col 3 assure le maintien et l'étanchéité de l'organe de distribution 8 dans ledit col (figure 2d). L'air contenu dans le volume mort 11 n'est donc plus en contact avec le produit conditionné dans le réservoir 2, de sorte que le flacon 1 est purgé de l'air qui y était entré lors de son remplissage et pourra distribuer sans laisser l'air rentrer en contact avec le produit.

## Revendications

1. Système de distribution d'un produit fluide, comprenant un flacon (1) présentant un réservoir (2) de conditionnement dudit produit qui est surmonté par un col (3) d'accès audit réservoir, ledit flacon comprenant une paroi extérieure structurelle (4) sur la surface intérieure de laquelle une membrane (5) est disposée afin de former une poche souple pour contenir ledit produit, ledit système comprenant un organe de distribution (8) qui est destiné à être monté dans le col (3) pour être en communication avec le réservoir (2) afin d'être alimenté en produit, ledit organe étant équipé d'une couronne inférieure d'étanchéité (10) qui est agencée pour, sur une course de montage dudit organe, pouvoir coulisser dans le col (3) en permettant l'évacuation d'air et de produit en excès dans un volume mort supérieur (11), ledit système de distribution étant **caractérisé en ce que** le col (3) comprend une base présentant un resserrement (20) dont la dimension intérieure est agencée pour que, en fin de course de montage de l'organe de distribution (8), la couronne inférieure (10) vienne en interférence étanche sur la portion de membrane (5) qui est disposée au niveau dudit resserrement afin de créer une étanchéité entre l'intérieur dudit réservoir et ledit volume mort.

2. Système de distribution selon la revendication 1, **caractérisé en ce que** la couronne inférieure (10) présente un diamètre extérieur qui est compris entre un diamètre intérieur nominal du col (3) et un diamètre intérieur du resserrement (20).

3. Système de distribution selon l'une des revendications 1 ou 2, **caractérisé en ce que** la couronne inférieure (10) est déformable radialement entre un état libre de montage et un état comprimé d'interférence étanche sur le resserrement (20).

4. Système de distribution selon l'une quelconque des revendications 1 à 3, **caractérisé en ce que** l'organe de distribution (8) est équipé d'une couronne supérieure (16) d'étanchéité par interférence dans le col (3), le volume mort (11) étant formé dans le col (3) entre ladite couronne supérieure et la couronne inférieure (10).

5. Système de distribution selon l'une quelconque des revendications 1 à 4, **caractérisé en ce qu'**il comprend un manchon (12) qui est associé autour de l'organe de distribution (8), ledit manchon portant au moins la couronne inférieure d'étanchéité (10).

6. Système de distribution selon l'une quelconque des revendications 1 à 5, **caractérisé en ce que** la membrane (5) est désolidarisée de la paroi structurelle (4), ladite paroi présentant un orifice (6) permettant la rétraction de la poche lors d'une distribution sans reprise d'air du produit qu'elle contient.

7. Système de distribution selon l'une quelconque des revendications 1 à 6, **caractérisé en ce que** le resserrement (20) présente une géométrie en V formée par une portée supérieure (20a) inclinée radialement vers l'intérieur et une portée inférieure (20b) inclinée radialement vers l'extérieur.

8. Système de distribution selon l'une quelconque des revendications 1 à 7, **caractérisé en ce que** le flacon (1) comprend un tube cylindrique (1a) dans lequel le réservoir (2) de conditionnement est formé, ledit tube étant surmonté par une bague supérieure (1b) de dimension extérieure réduite et dans laquelle le col (3) est formé.

9. Système de distribution selon les revendications 7 et 8, **caractérisé en ce que** la portée supérieure (20a) s'étend sous la bague (1b), la portée inférieure (20b) s'étendant au-dessus du tube (1a).

10. Système de distribution selon l'une quelconque des revendications 1 à 9, **caractérisé en ce que** le flacon (1) est réalisé par coextrusion soufflage de la paroi (4) et de la membrane (5).

11. Système de distribution selon l'une quelconque des revendications 1 à 10, **caractérisé en ce que** la membrane (5) présente une couche intérieure à base de polyéthylène.

## Patentansprüche

1. Verteilungssystem für ein fluides Produkt, umfassend einen Flakon (1), der einen Verpackungsbehälter (2) des Produkts aufweist, über dem sich ein Zugangskragen (3) zu dem Behälter befindet, wobei der Flakon eine Strukturaußenwand (4) umfasst, auf deren innerer Oberfläche eine Membran (5) angeordnet ist, um einen flexiblen Beutel zu bilden, um das Produkt zu enthalten, wobei das System ein Verteilungsorgan (8) umfasst, das bestimmt ist, in dem Kragen (3) angebracht zu sein, um mit dem Behälter (2) in Kommunikation zu sein, um mit Produkt versorgt zu werden, wobei das Organ mit einem unteren Dichtungskranz (10) ausgestattet ist, der ausgebildet ist, um über einen Montageweg des Organs in dem Kragen (3), bei Gestattung der Ausgabe von überschüssiger Luft und Produkt in ein oberes Totvolumen (11), gleiten zu können, wobei das Verteilungssystem **dadurch gekennzeichnet ist, dass** der Kragen (3) eine Basis umfasst, die eine Verengung (20) aufweist, deren Innenabmessung ausgebildet ist, damit am Ende des Montagewegs des Verteilungsorgans (8) der untere Kranz (10) in Dichtungsinterferenz auf den Abschnitt der Membran (5) gelangt, der im Bereich der Verengung angeordnet ist, um eine Dichtigkeit zwischen dem Inneren des Behälters und dem Totvolumen herzustellen.

2. Verteilungssystem nach Anspruch 1, **dadurch gekennzeichnet, dass** der untere Kranz (10) einen Außendurchmesser aufweist, der zwischen einem nominalen Innendurchmesser des Kragens (3) und einem Innendurchmesser der Verengung (20) inbegriffen ist.

3. Verteilungssystem nach einem der Ansprüche 1 oder 2, **dadurch gekennzeichnet, dass** der untere Kranz (10) zwischen einem freien Montagezustand und einem komprimierten dichten Interferenzzustand auf der Verengung (20) radial verformbar ist.

4. Verteilungssystem nach einem der Ansprüche 1 bis 3, **dadurch gekennzeichnet ist, dass** das Verteilungsorgan (8) mit einem oberen Dichtungskranz (16) durch Interferenz in dem Kragen (3) ausgestattet ist, wobei das Totvolumen (11) in dem Kragen (3) zwischen dem oberen Kranz und dem unteren Kranz (10) gebildet ist.

5. Verteilungssystem nach einem der Ansprüche 1 bis 4, **dadurch gekennzeichnet, dass** es eine Hülse (12) umfasst, die um das Verteilungsorgan (8) angeordnet ist, wobei die Hülse mindestens den unteren Dichtungskranz (10) trägt.

6. Verteilungssystem nach einem der Ansprüche 1 bis 5, **dadurch gekennzeichnet, dass** die Membran (5) von der Strukturwand (4) gelöst ist, wobei die Wand eine Öffnung (6) aufweist, die das Einziehen des Beutels bei einer Verteilung des Produkts, das er enthält, ohne Aufnahme von Luft erlaubt.

7. Verteilungssystem nach einem der Ansprüche 1 bis 6, **dadurch gekennzeichnet, dass** die Verengung (20) eine V-Geometrie aufweist, gebildet von einer oberen Überbrückung (20a), die radial nach innen geneigt ist, und einer unteren Überbrückung (20b), die radial nach außen geneigt ist.

8. Verteilungssystem nach einem der Ansprüche 1 bis 7, **dadurch gekennzeichnet, dass** der Flakon (1) ein zylindrisches Rohr (1a) umfasst, in welchem der Verpackungsbehälter (2) gebildet ist, wobei sich über dem Rohr ein oberer Ring (1b) mit reduzierter Außenabmessung befindet, und in dem der Kragen (3) gebildet ist.

9. Verteilungssystem nach den Ansprüchen 7 und 8, **dadurch gekennzeichnet, dass** sich die obere Überbrückung (20a) unter dem Ring (1b) erstreckt, wobei sich die untere Überbrückung (20b) über dem Rohr (1a) erstreckt.

10. Verteilungssystem nach einem der Ansprüche 1 bis 9, **dadurch gekennzeichnet, dass** der Flakon (1) durch Koextrusionsblasformen der Wand (4) und der Membran (5) hergestellt ist.

11. Verteilungssystem nach einem der Ansprüche 1 bis 10, **dadurch gekennzeichnet, dass** die Membran (5) eine Innenschicht auf der Basis von Polyethylen aufweist.

## Claims

1. Distribution system of a fluid product, comprising a flask (1) having a conditioning reservoir (2) of said product, which sits atop of a neck (3) for access to said reservoir, said flask comprising a structural exterior wall (4) on the internal surface of which a membrane (5) is arranged in order to form a flexible pouch to contain said product, said system comprising a distribution element (8) which is intended to be fitted into the neck (3) to be in communication with the reservoir (2) in order to supply the product, said element being equipped with a lower impermeable cap (10) which is set up, on an assembly track of said element, to be able to slide into the neck (3) allowing the release of air and of excess product in a superior dead volume (11), said distribution system being **characterised in that** the neck (3) comprises a base having a contraction (20) of which the internal dimension is set up so that, at the end of the assembly track of the distribution element (8), the lower cap (10) comes into tight interference with the membrane portion (5) which is positioned at the level of said contraction in order to create impermeability between the interior of said reservoir and said dead volume.

2. Distribution system according to claim 1, **characterised in that** the lower cap (10) has an exterior diameter that is between a nominal internal diameter of the neck (3) and an internal diameter of the contraction (20).

3. Distribution system according to one of claims 1 or 2, **characterised in that** the lower cap (10) is radially deformable between a free state of assembly and a compressed state of impermeable interference in the contraction (20).

4. Distribution system according to any one of claims 1 to 3, **characterised in that** the distribution element (8) is equipped with an upper impermeable cap (16) for interference in the neck (3), the dead volume (11) being formed in the neck (3) between said upper cap and the lower cap (10).

5. Distribution system according to any one of claims 1 to 4, **characterised in that** it comprises a sleeve (12) which is connected around the distribution element (8), said sleeve supporting at least the lower impermeable cap (10).

6. Distribution system according to any one of claims 1 to 5, **characterised in that** the membrane (5) is divided by the structural wall (4), said wall having an opening (6) allowing the retraction of the pouch during a distribution without returning air to the product it contains.

7. Distribution system according to any one of claims 1 to 6, **characterised in that** the contraction (20) has V-shaped geometry formed by an upper support (20a) tilted radially towards the interior and a lower support (20b) tilted radially towards the exterior.

8. Distribution system according to any one of claims 1 to 7, **characterised in that** the flask (1) comprises a cylindrical tube (1a) in which the conditioning reservoir (2) is formed, said tube being sat atop by an upper ring (1b) of a reduced exterior dimension and in which the neck (3) is formed.

9. Distribution system according to claims 7 and 8, **characterised in that** the upper support (20a) extends under the ring (1b), the lower support (20b) extending over the tube (1a).

10. Distribution system according to any one of claims 1 to 9, **characterised in that** the flask (1) is produced by coextrusion blow moulding of the wall (4) and the membrane (5).

11. Distribution system according to any one of claims 1 to 10, **characterised in that** the membrane (5) has an internal layer based on polyethylene.
